# FASCICULE DE BREVET EUROPEEN

(11) **EP 3 251 970 B1**
(45) Date de publication et mention de la délivrance du brevet: **03.04.2019**
(21) Numéro de dépôt: 17172350.5
(22) Date de dépôt: 23.05.2017
(51) Int. Cl.: B65D 85/04, B65D 85/675

(54) **DISPOSITIF DE DEROULEMENT D'UNE COURONNE DE FIL OU DE CABLE ELECTRIQUE**
ABWICKELVORRICHTUNG EINES DRAHTRINGS ODER STROMKABELS
DEVICE FOR UNWINDING A COIL OF WIRE OR ELECTRIC CABLE

(30) Priorité: 01.06.2016 FR 1654978
(43) Date de publication de la demande: 06.12.2017
(73) Titulaire: Nexans, 92400 Courbevoie (FR)
(72) Inventeur: CORMIER, Stéphane, 71190 Broye (FR)
(74) Mandataire: Lenne, Laurence

(56) Documents cités:
- DE-U1- 8 319 831
- DE-U1- 9 110 382
- FR-A1- 2 930 531
- US-A- 469 941

## Description

L'invention concerne un dispositif de déroulement d'une couronne de fil ou de câble électrique.

Classiquement, une telle bobine de fil électrique se présente uniquement emballé dans un film de matière plastique, par exemple en polyéthylène, thermo rétracté autour de la couronne de fil, surtout lorsque le fil est suffisamment rigide pour assurer la tenue mécanique de la couronne. Ce film est alors percé d'un orifice central supérieur par lequel peut être déroulé le fil.

Le document de brevet EP 2 279 139 décrit un dispositif de retenue et de déroulement d'une couronne de fil qui comporte un boîtier de forme cylindrique de base octogonale dans lequel est placée la couronne de fil et comportant un orifice central supérieur par lequel peut être déroulé le fil.

Cet orifice central supérieur comprend un dispositif de passage et de retenue de l'extrémité libre du fil, constitué d'une languette du boîtier traversant diamétralement l'orifice central et comportant une ouverture de passage du fil assurant la retenue du fil. Ce dispositif comporte également un film recouvrant le boîtier.

S'il peut se justifier lorsque le fil est particulièrement flexible, afin de maintenir la couronne de fil sous sa forme cylindrique, ce boîtier en polyéthyltérephtalate thermoformé est cependant une pièce qui est de fabrication relativement complexe et coûteuse.

FR 2 930 531 et US 469 941 décrivent un dispositif selon le préambule de la revendication 1.

L'invention résout ce problème en proposant un dispositif de déroulement d'une couronne de fil électrique particulièrement simple quant à sa fabrication et à son utilisation.

Pour ce faire, l'invention propose un dispositif de déroulement d'une couronne de fil électrique ou de câble électrique conforme à la revendication 1.

Le fil de la couronne peut ainsi être déroulé et dévidé sans risquer de s'emmêler par bouclage.

Cette languette a pour avantage de servir également de poignée de préhension du dispositif.

Avantageusement, ladite bande est en matière souple.

De préférence, ladite bande est en matière plastique.

Avantageusement, ladite bande est constituée d'une bande de ruban adhésif transparent portant sur sa face adhésive une plus petite bande opaque centrée.

L'invention concerne également un procédé de mise en oeuvre d'un tel dispositif de déroulement simultané de n couronnes de fil électrique ou de câble électrique consistant à percer ledit film de chaque couronne pour former ledit orifice central supérieur, caractérisée en ce que
- ledit film de chaque couronne est également percé sur la face inférieure de chaque couronne,
- une dite bande est solidarisée sur ledit film de chaque couronne diamétralement audit orifice central et l'extrémité libre du fil de cette couronne est introduite dans ledit dispositif de passage et de retenue,
- les n couronnes sont empilées l'une sur l'autre et l'extrémité libre du fil de chaque couronne est introduite dans ledit dispositif de passage et de retenue des couronnes supérieures.

L'invention est décrite ci-après plus en détail à l'aide d'une figure représentant un mode de réalisation préféré de l'invention.
La figure 1 est une vue en perspective d'un dispositif de déroulement conforme à l'invention équipant une couronne de fil électrique.
La figure 2A est une vue de dessus du dispositif de déroulement selon une première variante.
La figure 2B est une vue de dessus du dispositif de déroulement selon une seconde variante.
La figure 3 est une vue en perspective d'un dispositif de déroulement conforme à l'invention équipant trois couronnes de fil électrique empilées.

Comme représenté sur la figure 1, une couronne de fil électrique 1 est classiquement emballée dans un film 2 transparent par exemple en polyéthylène, dans lequel a été réalisé un orifice central supérieur 3 pour accéder au fil.

Un dispositif de déroulement conforme à l'invention comprend un dispositif de passage et de retenue de l'extrémité libre 4 du fil électrique, constitué d'une languette destinée à traverser diamétralement l'orifice central 3 et comportant une ouverture de passage 6 du fil pour assurer son guidage et sa retenue.

Comme plus précisément visible sur la figure 2A, la languette 5 est constituée uniquement d'une bande 5 en matière plastique souple destinée à être solidarisée directement sur le film 2.

Cette bande 5 est autoadhésive sur une partie de sa face inférieure destinée à être solidarisée sur le film. Comme représentée, elle est constituée d'une bande de ruban adhésif transparent 5' portant sur sa face adhésive une plus petite bande opaque centrée 5" pouvant porter des indications de références ou commerciales et au milieu de laquelle est découpée l'ouverture de passage 6 du câble. La bande opaque 5" peut également être de différentes couleurs, afin de faciliter le repérage du fil ou du câble, par exemple selon sa section ou son utilisation.

Sue la figure 2A, l'ouverture de passage 6 est constituée d'une découpe centrée circulaire. Elle peut également être conformée de plusieurs lignes de découpe radiales en forme d'étoile comme représenté sur la figure 2B.

Pour équiper une couronne de fil électrique emballée, il suffit donc de percer son film 2 pour former l'orifice central supérieur 3 et d'accéder à l'extrémité libre 4 du fil, puis de coller la bande 5 sur le film 2, diamétralement à l'orifice central 3, tout en introduisant l'extrémité libre du fil 4 dans l'ouverture de passage 6.

Ainsi, une fois une longueur de fil tirée par l'ouverture de passage 6 et coupée pour utilisation, l'extrémité libre du fil reste dans cette ouverture et est facilement récupérable pour une opération suivante.

L'invention concerne également un procédé de mise en oeuvre d'un dispositif de déroulement simultané de n couronnes de fil électrique ou de câble électrique consistant à percer le film d'emballage de chaque couronne pour former l'orifice central supérieur, et en les étapes suivantes
- le film d'emballage de chaque couronne est également percé sur la face inférieure de chaque couronne,
- une dite bande est solidarisée sur le film d'emballage de chaque couronne diamétralement à l'orifice central et l'extrémité libre du fil de cette couronne est introduite dans le dispositif de passage et de retenue,
- les n couronnes sont empilées l'une sur l'autre et l'extrémité libre du fil de chaque couronne est introduite dans le dispositif de passage et de retenue des couronnes supérieures.

Sur la figure 3, trois couronnes 1A, 1B, 1C sont empilées et illustrent cette utilisation avantageuse de l'invention.

Il peut en effet être nécessaire d'installer plusieurs (ici trois) câbles ou fils électriques ensemble. Dans ce cas, une première couronne 1A est équipée d'une bande 5A et l'extrémité du fil de cette couronne est disposée dans son ouverture de passage, comme précédemment décrit.

Une deuxième couronne 1B est superposée à celle-ci, son film d'emballage étant percé pour former l'orifice central supérieur. Son film d'emballage est également percé sur la face inférieure pour y faire passer l'extrémité du fil de la première couronne 1A. La deuxième couronne 1B est équipée d'une bande 5B et l'extrémité du fil de cette deuxième couronne 1B et également l'extrémité du fil de la première couronne 1A sont disposées dans son ouverture de passage.

Une troisième couronne 1C est superposée à la deuxième couronne 1B, son film d'emballage étant percé pour former l'orifice central supérieur. Son film d'emballage est également percé sur la face inférieure pour y faire passer l'extrémité du fil des première et deuxième couronnes 1A et 1B. La troisième couronne 1C est équipée d'une bande 5C et l'extrémité du fil de cette troisième couronne 1C et également l'extrémité du fil des première et deuxième couronnes 1A et 1B sont disposées dans son ouverture de passage.

Ainsi, comme représenté sur la figure 3, les trois fils peuvent être manipulés et déroulés ensemble, pour en découper une longueur identique souhaitée.

## Revendications

1. Dispositif de déroulement d'une couronne (1) de fil électrique ou de câble électrique emballée dans un film (2) comportant un orifice central supérieur (3) par lequel peut être déroulé le fil, le dispositif comprenant un dispositif de passage et de retenue de l'extrémité libre du fil, constitué d'une languette destinée à traverser diamétralement ledit orifice central (3) et comportant une ouverture de passage (6) du fil pour assurer sa retenue, dispositif **caractérisé en ce qu'**il est constitué uniquement d'une bande (5) apte à être solidarisée directement sur ledit film (2), ladite bande (5) étant autoadhésive sur une partie de sa face inférieure destinée à être solidarisée sur ledit film (2) et ladite ouverture de passage (6) étant constituée d'une découpe centrée de ladite bande (5).

2. Dispositif selon la revendication précédente, **caractérisé en ce que** ladite bande (5) est en matière souple.

3. Dispositif selon l'une des revendications précédentes, **caractérisé en ce que** ladite bande (5) est en matière plastique.

4. Dispositif selon l'une des revendications précédentes, **caractérisé en ce que** ladite bande (5) est constituée d'une bande de ruban adhésif transparent (5A) portant sur sa face adhésive une plus petite bande opaque centrée (5B).

5. Procédé de mise en oeuvre d'un dispositif de déroulement simultané de n couronnes (1A, 1B, 1C) de fil électrique ou de câble électrique selon l'une des revendications précédentes, consistant à percer ledit film de chaque couronne pour former ledit orifice central supérieur, **caractérisée en ce que**
- ledit film de chaque couronne est également percé sur la face inférieure de chaque couronne,
- une dite bande (5A, 5B, 5C) est solidarisée sur ledit film de chaque couronne diamétralement audit orifice central et l'extrémité libre du fil de cette couronne est introduite dans ledit dispositif de passage et de retenue,
- les n couronnes (1A, 1B, 1C) sont empilées l'une sur l'autre et l'extrémité libre du fil de chaque couronne est introduit dans ledit dispositif de passage et de retenue des couronnes supérieures.

## Patentansprüche

1. Abwickelvorrichtung eines Rings (1) eines elektrischen Drahts oder elektrischen Kabels, verpackt in einer Folie (2), aufweisend eine obere zentrale Öffnung (3), durch die der Draht abgewickelt werden kann, wobei die Vorrichtung eine Durchgangs- und Haltevorrichtung des freien Endes des Drahts umfasst, gebildet von einer Zunge, die bestimmt ist, die zentrale Öffnung (3) diametral zu durchqueren, und eine Durchgangsöffnung (6) des Drahts aufweist, um seinen Halt zu sichern, wobei die Vorrichtung **dadurch gekennzeichnet ist, dass** sie nur von einem Streifen (5) gebildet ist, der imstande ist, direkt auf der Folie (2) fest verbunden zu sein, wobei der Streifen (5) auf einem Teil seiner unteren Fläche selbstklebend ist, die bestimmt ist, auf der Folie (2) fest verbunden zu sein, und die Durchgangsöffnung (6) von einem Ausschnitt gebildet ist, der auf dem Streifen (5) zentriert ist

2. Vorrichtung nach vorangehendem Anspruch, **dadurch gekennzeichnet, dass** der Streifen (5) aus elastischem Material ist.

3. Vorrichtung nach einem der vorangehenden Ansprüche, **dadurch gekennzeichnet, dass** der Streifen (5) aus Kunststoff ist.

4. Vorrichtung nach einem der vorangehenden Ansprüche, **dadurch gekennzeichnet, dass** der Streifen (5) von einem transparenten Haftbandstreifen (5A) gebildet ist, der auf seiner Haftfläche einen zentrierten opaken kleineren Streifen (5B) trägt.

5. Verfahren für die Umsetzung einer Vorrichtung zum gleichzeitigen Abwickeln von n Ringen (1A, 1B, 1C) eines elektrischen Drahts oder elektrischen Kabels nach einem der vorangehenden Ansprüche, das darin besteht, die Folie jedes Rings zu durchstoßen, um die obere zentrale Öffnung zu bilden, **dadurch gekennzeichnet, dass**
- die Folie jedes Rings ebenfalls auf der unteren Fläche jedes Rings durchstoßen wird,
- ein Streifen (5A, 5B, 5C) auf der Folie jedes Rings diametral zu der zentralen Öffnung fest verbunden wird und das freie Ende des Drahts dieses Rings in die Durchgangs- und Haltevorrichtung eingeführt wird,
- die n Ringe (1A, 1B, 1C) übereinandergestapelt werden und das freie Ende des Drahts jedes Rings in die Durchgangs- und Haltevorrichtung der oberen Ringe eingeführt wird.

## Claims

1. A device for unwinding a coil (1) of electric wire or electric cable packaged in a film (2) including an upper central orifice (3) through which the wire can be unwound, the device comprising a device for passage and retention of the free end of the wire, made up of a tongue intended to pass diametrically through said central orifice (3) and including a passage opening (6) for the wire to guarantee the retention thereof, the device being **characterized in that** it is made up solely of a strip (5) able to be secured directly on said film (2), said strip (5) being self-adhesive on part of its lower face intended to be secured on said film (2) and said passage opening (6) being made up of a cutout centered on said strip (5).

2. The device according to the preceding claim, **characterized in that** said strip (5) is made from a flexible material.

3. The device according to one of the preceding claims, **characterized in that** said strip (5) is made from a plastic material.

4. The device according to one of the preceding claims, **characterized in that** said strip (5) is made from a strip of transparent adhesive tape (5A) bearing, on its adhesive face, a smaller centered opaque strip (5B).

5. A method for implementing a device for simultaneously unwinding n coils (1A, 1B, 1C) of electric wire or electric cable according to one of the preceding claims, consisting of piercing said film of each coil to form said upper central orifice, **characterized in that**
- said film of each coil is also pierced on the lower face of each coil,
- one said strip (5A, 5B, 5C) is secured on said film of each coil diametrically with respect to said central orifice and the free end of the wire of said coil is inserted into said passage and retaining device,
- the n coils (1A, 1B, 1C) are stacked on one another and the free end of the wire of each coil is introduced into said passage and retaining device of the upper coils.
